# EUROPÄISCHE PATENTSCHRIFT

(11) **EP 0 009 157 B1**
(45) Veröffentlichungstag und Bekanntmachung des Hinweises auf die Patenterteilung: **01.04.1981**
(21) Anmeldenummer: 79103237.8
(22) Anmeldetag: 01.09.1979
(51) Int. Cl.: E04B 2/88, E04B 1/98, E04H 9/14, E06B 5/12

(54) **Druckentlastungsfassade**
Pressure compensating façade
Façade pour la compensation de pression

(30) Priorität: 21.09.1978 DE 2841087
(43) Veröffentlichungstag der Anmeldung: 02.04.1980
(73) Patentinhaber: Eltreva AG, CH-4147 Aesch (CH)
(72) Erfinder: Ehrsam, Ruedi, CH-4125 Riehen (CH)
(74) Vertreter: Gramm, Werner, Prof., Dipl.-Ing.

## Beschreibung

Die Erfindung betrifft eine Druckentlastungsfassade für durch plötzliche Druckdifferenzen gefährdete Gebäude, bestehend aus tafelförmigen Wandelementen, die über in ihren Randbereichen auf der dem Gebäude zugewandten Seite angeordnete Haltemittel derart an diesem befestigt sind, daß sie sich bei einem bestimmten Rauminnendruck lösen.

Plötzliche Druckdifferenzen können durch Verpuffungen, Explosionen oder Detonationen verursacht werden, wobei die Geschwindigkeit des Druckanstieges bei Verpuffungen am kleinsten und bei Detonationen am größten ist. Damit ein plötzlicher Druckanstieg nicht zu einer Zerstörung des gesamten Gebäudes führt, ist es erforderlich, in der Fassade mehrere "Sollbruchstellen" vorzusehen. Bisher ist es üblich, speziell dünn verglaste Fenster für diese "Sollbruchstellen" vorzusehen. Wenn der Druckanstieg im Innern des Gebäudes einen bestimmten Wert erreicht, bersten diese dünn verglasten Fenster und ermöglichen so eine schnelle Druckentlastung; alle tragenden Wandteile bleiben dabei unbeschädigt.

Durch die CH - A 531 124 ist eine Lösung bekanntgeworden, bei der Glasscheiben mit der Zerfallcharakteristik von thermisch vorgespanntem Glas verwendet werden. Dabei wird auf der Neiderdruckseite jeder Scheibe ein spitzer Anschlag so montiert, daß der Abstand zur Scheibe kleiner ist als die maximale Auslenkung des unter dem Anschlag befindlichen Scheibenbereichs, den die Scheibe ohne Bruch gerade noch erleiden kann.

Voraussetzung für diese bekannten Lösungsvorschläge ist ein ausreichend großer Glasbereich bezogen auf die Gesamtfassade, um bei einem plötzlichen Druckanstieg eine ausreichend schnelle Druckentlastung gewährleisten zu können. Diese Voraussetzung ist jedoch beispielsweise dann nicht mehr gegeben, wenn die einzelnen Gebäudeteile geschlossene Sektoren bilden, die nur auf einer Seite eine Fassade erhalten.

Die eingangs beschriebene Druckentlastungsfassade läßt sich der US - A - 3 807 106 entnehmen. Dabei bestehen die genannten Haltemittel aus mit dem tafelförmigen Wandelement verschraubten Flanschen, die an fest mit dem Gebäude verbundenen Flanschen festgelegt sind durch zahlreiche, die beiden Flansche durchdringende Bolzen. Diese liegen auf der dem Gebäude zugewandten Seite mit einem Kopf gegen den gebäudeseitigen Flansch an und weisen an ihrem dem Gebäude abgewandten freien Ende, das den an dem tafelförmigen Wandelement verschraubten Flansch überragt, eine Bohrung auf, durch die ein Abscherdraht gesteckt ist.

Da für ein großflächiges Wandelement zahlreiche Bolzen mit Scherdraht vorgesehen werden müssen, ist die Montage außerordentlich aufwendig.

Der Erfindung liegt somit die Aufgabe zugrunde, eine Druckentlastungsfassade zu entwickeln, die einen einfach zu montierenden vergrößerten Fassadenflächen-Anteil für eine Druckentlastung aufweist.

Diese Aufgabe wird gemäß der Erfindung dadurch gelöst, daß die tafelförmigen Wandelemente, vorsugsweise die unterhalb der Fenster liegenden Brüstungsteile, in ihrem Randbereich auf ihrer dem Gebäude zugewandten Seite jeweils einen umlaufenden, senkrecht auf der Fassadenebene stehenden Halteschenkel aufweisen, der an seinem freien Rand in eine verdickte Klemmleiste übergeht, die in einen hinterschnittenen Klemmschlitz eines in der Fassade festgelegten Kunststoffprofils eingedrückt und dort in elastischem Formschluß lösbar gehalten ist.

Erfindungsgemäß werden also neben dem Fensterbereich auch vorzugsweise die unterhalb der Fenster liegenden Wandflächen in den Druckentlastungsbereich mit einbezogen. Zur Montage werden die Wandelemente senkrecht zur Fassadenebene in die Kunststoffprofile eingedrückt, die aus Gummi, Neopren o.dgl. bestehen können und an der Fassade so festgelegt sind, daß sie auch dann ihre ursprüngliche Lage beibehalten, wenn bei einem plötzlichem Druckantieg die Wandelemente aus ihrer Klemmhalterung herausgedrückt werden. Dabei ist der elastische Formschluß vorzugsweise so ausgelegt, daß sich das Wandelement bei einem Rauminnendruck von 0,05 bis 0,1 bar löst.

In einer zweckmäßigen Ausgestaltung kann die Klemmleiste im Querschnitt gesehen in Eindrückrichtung eine steile Anlaufschräge aufweisen, die in eine entgegengesetzt verlaufende flache Ablaufschräge übergeht, welche von einer Klemmlippe des Kunststoffprofils hintergriffen wird, die in einen sich zur Fassadenaußenseite konisch erweiternden Einschubschlitz übergeht. Dadurch ist einerseits ein leichtes Eindrücken der Klemmleiste in ihren elastischen Formschluß gewährleistet. Andererseits aber wird in überraschender Weise erreicht, daß dieser elastische Formschtttß die an dem Wandelement angreifenden Wind-Sog-Kräfte aufnimmt, sich aber bei Erreichen eines bestimmten Rauminnendruckes nahezu schlagartig löst. Dieser Effekt kann zusätzlich dadurch sichergestellt werden, daß die Klemmlippe einen in Auszugsrichtung hinter ihr angeordneten, allseitig umschlossenen Profilhohlraum begrenzt. Dadurch wird einerseits eine ausreichende Festigkeit und andererseits eine ausreichende Flexibilität der Klemmlippe sichergestellt.

In einer zweckmäßigen Weiterentwicklung kann das Kunststoffprofil eine erste Dichtlippe aufweisen, die den Halteschenkel des Wandelementes zur Außenseite abdeckt und am Rand des Wandelementes anliegt. Zusätzlich kann das Kunststoffprofil noch eine zweite Dichtlippe aufweisen, die den Halteschenkel des Wandelementes zur Innenseite abdeckt und gegen die Innenfläche des Wandelementes anliegt. Das Kunststoffprofil dient somit nicht nur Halterung eines Wandelementes, sonder auch zu dessen Abdichtung. Gleichzeitig bildet das erfindungsgemäße Kunststoffprofil eine hervorragende Schalldämpfung. Der Halteschenkel des Wandelementes ist von den Dichtlippen des Kunststoffprofils allseitig abgedeckt, wobei weder die Befestigung noch die Abdichtung von außen sichtbar sind, so daß sich eine optisch ansprechende Lösung ergibt. Außerdem liegen die Kunststoffprofile und damit auch deren Dichtlippen geschützt vor der Sonnenbestrahlung.

Das Kunststoffprofil ist vorzugsweise in einem Metallprofil gehalten. Letzteres kann einen U-förmigen Querschnitt aufweisen, wobei an den freien Rändern der beiden U-Schenkel jeweils eine rechtwinklige Hinterschneidung zur Halterung des Kunststoffprofils vorgesehen sein kann. Dadurch läßt sich einerseits das Kunststoffprofil in einfacher Weise montieren, andererseits wird sichergestellt, daß das Kunststoffprofil beim Lösen des Wandelementes nicht ebenfalls aus dem Metallprofil herausgezogen wird.

Der Halteschenkel kann Teil eines auf der Innenseite des Wandelementes befestigten Winkelprofils sein. Außerdem können die Wandelemente in ihrem Randbereich ausgeklinkt sein, so daß der lichte Abstand zwischen der Haltekonstruktion und den Wandelementen verringert werden kann.

Die Klemmleiste des Halteschenkels kann kammartige Einschnitte aufweisen. Dadurch wird die Halterungslänge der Klemmleiste im Kunststoffprofil verringert. Durch Wahl der Anzahl und/oder Läge der Einschnitte in Profillängsrichtung läßt sich die Klemmverbindung in einfacher Weise verschiedenen Druckverhältnissen anpassen.

In der Zeichnung ist eine als Beispiel dienende Ausführungsform der Erfindung schematisch dargestellt. Die Darstellung zeigt im Ausschnitt einen Horizontalschnitt durch eine Druckentlastungsfassade. Dargestellt ist lediglich der Befestigungsbereich zweier benachbarter Wandelemente. Alle übrigen Einzelheiten der Fassadenkonstruktion sowie der Fensteranordnung sowie -ausbildung wurden fortgelassen.

Die Zeichnung zeigt zwei benachbarte tafelförmige Wandelemente 1, die unterhalb von Fenstern angeordnete Brüstungsteile sein können. Von dem Traggerippe der Fassade ist lediglich ein Pfosten 2 schematisch angedeutet. Der Gebäudebereich ist mit 3 und die Wetteraußenseite mit 4 bezeichnet.

Die Wandelemente 1 sind in ihrem Randbereich 1 a ausgeklinkt und hier auf ihrer dem Gebäude 3 zugewandten Seite mit einem umlaufenden, senkrecht auf der Fassadenebene stehenden Halteschenkel 5 versehen. Der Halteschenkel 5 ist Teil eines Winkelprofils 6, das auf der Innenseite des Wandelementes 1 aufgenietet oder sonstwie befestigt sein kann. Der Halteschenkel 5 geht an seinem freien Rand in eine verdickte Klemmleiste 7 über, die in einem Klemmschlitz 8 eines in der Fassade festgelegten Kunststoffprofils 9 eingedrückt und dort in elastischem Formschluß lösbar gehalten ist.

Die Klemmleiste 7 weist im Querschnitt gesehen in Eindrückrichtung eine steile Anlaufschräge 10 auf, die in eine entgegenesetzt verlaufende flache Ablaufschräge 11 übergeht.

Letztere wird von einer Klemmlippe 12 des _Kunststoffprofils 9 hintergriffen, die in den sich zur Fassadenaußenseite konisch erweiternden Klemmschlitz 8 übergeht und einen in Auszugsrichtung hinter ihr angeordneten, allseitig umschlossenen Profilhohlraum 13 begrenzt.

Das Kunststoffprofil 9 weist eine erste Dichtlippe 14 auf, die den Halteschenkel 5 des Wandelementes 1 zur Wetteraußenseite 4 abdeckt und am Rand des Wandelementes anliegt. Ferner weist das Kunststoffprofil 9 eine zweite Dichtlippe 15 auf, die den Halteschenkel 5 des Wandelementes zur Innenseite abdeckt und gegen die Innenfläche des Wandelementes anliegt.

Das Kunststoffprofil 9 ist in einem Metallprofil 16 gehalten, das im Querschnitt U-förmig ausgebildet ist. An den freien Rändern der beiden U-Schenkel ist jeweils eine rechtwinklige Hinterschneidung 17 angeordnet, die das Kunststoffprofil 9 hintergreifen bzw. in einen entsprechenden Schlitz dieses Kunststoffprofils eingreifen.

## Patentansprüche

1. Druckentlastungsfassade für durch plötzliche Druckdifferenzen gefährdete Gebäude, bestehend aus tafelförmigen Wandelementen (1), die über in ihren Randbereichen (1a) auf der dem Gebäude zugewandten Seite angeordnete Haltemittel derart an diesem befestigt sind, daß sie sich bei einem bestimmten Rauminnendruck lösen, dadurch gekennzeichnet, daß die tafelförmigen Wandelemente (1), vorzugsweise die unterhalb der Fenster liegenden Brüstungsteile, in ihrem Randbereich (1 a) auf ihrer dem Gebäude zugewandten Seite jeweils einen ümlaufenden, senkrecht auf der Fassadenebene stehenden Halteschenkel (5) aufweisen, der an seinem freien Rand in eine verdickte Klemmleiste (7) übergeht, die in einen hinterschnittenen Klemmschlitz (8) eines in der Fassade festgelegten Kunststoffprofils (9) eingedrückt und dort in elastischem Formschluß lösbar gehalten ist.

2. Druckentlastungsfassade nach Anspruch 1, gekennzeichnet durch eine solche Auslegung des elastischen Formschlusses, daß sich das Wandelement (1) bei einem Rauminnendruck von 0,05-0,1 bar löst.

3. Druckentlastungsfassade nach Anspruch 1 oder 2, dadurch gekennzeichnet, daß die Klemmleiste (7) im Querschnitt gesehen in Eindrückrichtung eine steile Anlaufschräge (10) aufweist, die in eine entgegengesetzt verlaufende flache Ablaufschräge (11) übergeht, die von einer Klemmlippe (12) des Kunststoffprofils (9) hintergriffen wird, die in den sich zur Fassadenaußenseite konisch erweiternden Klemmschlitz (8) übergeht.

4. Druckentlastungsfassade nach Anspruch 3, dadurch gekennzeichnet, daß die Klemmlippe (12) einen in Auszugsrichtung hinter ihr angeordneten, allseitig umschlossenen Profilhohlraum (13) begrenzt.

5. Druckentlastungsfassade nach einem der vorhergehenden Ansprüche, dadurch, gekennzeichnet, daß das Kunststoffprofil (9) eine erste Dichtlippe (14) aufweist, die den Halteschenkel (5) des Wandelementes (1) zur Außenseite (4) abdeckt und am Rand des Wandelementes (1) anliegt.

6. Druckentlastungsfassade nach Anspruch 5, dadurch gekennzeichnet, daß das Kunststoffprofil (9) eine zweite Dichtlippe (15) aufweist, die den Halteschenkel (5) des Wandelementes (1) zur Innenseite abdeckt und gegen die Innenfläche des Wandelementes (1) anliegt.

7. Druckenlastungsfassade nach einem der vorhergehenden Ansprüche, dadurch gekennzeichnet, daß das Kunststoffprofil (9) in einem Metallprofil (16) gehalten ist.

8. Druckentlastungsfassade nach einem der vorhergehenden Ansprüche, dadurch gekennzeichnet, daß der Halteschenkel (5) Teil eines auf der Innenseite des Wandelementes (1) befestigten Winkelprofils (6) ist.

9. Druckentlastungsfassade nach einem der vorhergehenden Ansprüche, dadurch gekennzeichnet, daß die Wandelemente (1) in ihrem Randbereich (1a) ausgeklinkt sind.

10. Druckenlastungsfassade nach einem der vorhergehenden Ansprüche, dadurch gekennzeichnet, daß die Klemmleiste (7) des Halteschenkels (5) kammartige Einschnitte aufweist.

## Revendications

1. Façade dissipant la pression destinée à des bâtiments exposés à des risques de différences de pression brutales et formée d'éléments de paroi en forme de panneaux (1) qui, par des moyens de maintien disposés dans leurs zones périphériques (1a) orienté vers le bâtiment sont fixés à ce bâtiment, de telle manière qu'ils se détachment en présence d'une pression déterminée à l'intérieur de ce bâtiment, caractérisée en ce que éléments de paroi (1) en forme de panneaux, de préférence les allèges se trouvant en dessous des fenêtres, présentent dans leur zone périphérique (1a) du côté orienté vers le bâtiment, chaque fois une aile de maintien (5) qui en fait tout le tour et qui est disposée perpendiculairement au plan de la façade, cette aile de maintien s'épaississant à son bord libre en un bourrelet de serrage (7) qui est pressé dans une fente de serrage affouillée (8) d'un profilé en matière plastique (9) fixé dans la façade et est maintenu de manière détachable à cet endroit par emboîtement élastique.

2. Façade dissipant la pression suivant la revendication 1, caractérisée en ce que l'emboîtement élastique est tel que l'élément de paroi (1) se détache lorsque la pression à l'intérieur du bâtiment est de 0,05 à 0,1 bar.

3. Façade dissipant la pression suivant la revendication 1 ou 2, caractérisée en ce que le bourrelet de serrage (7) présente, vu en coupe, dans le sens de l'insertion par pression, une surface d'amont (10) fortement inclinée qui se prolonge dans une surface d'aval plane (11) inclinée dans l'autre sens, derrière laquelle prend une lèvre de serrage (12) du profilé en matière plastique (9) qui se prolonge dans la fente de serrage (8) s'élargissant de manière conique vers l'extérieur de la façade.

4. Façade dissipant la pression suivant la revendication 3, caractérisée en ce que la lèvre de serrage (12) borne un espace creux (13) du profilé fermé de toute part et disposée derrière elle, vu dans le sens de l'extraction.

5. Façade dissipant la pression suivant l'une quelconque des revendications précédentes, caractérisée en ce que le profilé en matière plastique (9) présente une première lèvre d'étanchéité (14) qui couvre l'aile de maintien (5) de l'élément de paroi (1) du côté extérieur (4) et repose sur le bord de l'élément de paroi.

6. Façade dissipant la pression suivant la revendication 5, caractérisée en ce que le profilé en matière plastique (9) présente une deuxième lèvre d'étanchéité (15) qui couvre l'aile de maintien (5) de l'élément de paroi (1) du côté intérieur et repose contre la face interne de l'élément de paroi.

7. Façade dissipant la pression suivant l'une quelconque des revendications précédentes, caractérisée en ce que le profilé en matière plastique (9) est maintenu dans un profilé métallique (16).

8. Façade dissipant la pression suivant l'une quelconque des revendications précédentes, caractérisée en ce que l'aile de maintien (5) fait partie d'un profilé en équerre (6) fixé à la face interne de l'élément de paroi (1). 9. Façade dissipant la pression suivant l'une quelconque des revendication précédentes, caractérisée en ce que les éléments de paroi (1) présentent une feuillure dans leur zone périphérique (1a).

10. Façade dissipant la pression suivant l'une quelconque des revendications précédentes, caractérisée en ce que le bourrelet de serrage (7) de l'aile de maintien (5) présente des entailles en peigne.

## Claims

1. Pressure relieving facade for buildings endangered by sudden pressure differences consisting of tabular wall elements (1) which are attached by holding means along their border areas (1 a) on the side facing the building in such a way that they detach themselves at a given internal pressure, characterised in that the tabular wall elements (1), preferably the portions of parapets which lie below the windows, are provided with a circumferential holding piece (5) arranged vertically to the facade plane along their border area (1a) on the side facing the building, the free end of which piece goes over into a thickened clamping ledge (7) which is pushed into an undercut clamping slot (8) of a profile (9) of synthetic material fixed to the facade and is held there detachably in an elastic form-lock.

2. Pressure relieving facade according to claim 1, characterised in that the form-lock is such that the wall element (1) will detach itself at an internal pressure of 0.05-0.1 bar.

3. Pressure relieving facade according to claim 1 or 2, characterised in that the clamping ledge (7), seen in cross section, is equipped with a steep ascending incline (10) in pushing-in direction which changes into an oppositely extending flat descending incline (11) which is engaged from behind by a clamping lip (12) of the profile (9) of synthetic material which transcends into a clamping slot (8) which widens conically towards the outside of the facade.

4. Pressure relieving facade according to claim 3, characterised in that the clamping lip (12) delimits an all-round enclosed profile cavity (13) arranged behind the lip when enclosed in pull-out direction.

5. Pressure relieving facade according to one of the preceding claims characterised in that the profile (9) of plastics material is equipped with a first sealing lip (14) which covers the holding piece (5) of the wall element (1) towards the outside (4) and lies against the edge of the wall element (1).

6. Pressure relieving facade according to claim 5, characterised in that the profile (9) of synthetic material provided with a second sealing lip (15) which covers the holding piece (5) of the wall element (1) towards the inside and lies against the inside surface of the wall element (1).

7. Pressure relieving facade according to one of the preceding claims characterised in that the profile (9) of synthetics material is held in a metal profile (16).

8. Pressure relieving facade according to one of the preceding claims, characterised in that the holding piece (5) is part of an angle profile (6) attached to the inside of the wall element (1).

9. Pressure relieving facade according to one of the preceding claims characterised in that the wall elements (1) have a recess along their border area (1 a).

10. Pressure relieving facade according to one of the preceding claims characterised in that the clamping ledge (7) of the holding flange (5) has comb-like incisions.
